# EUROPÄISCHE PATENTSCHRIFT

(11) **EP 0 035 762 B1**
(45) Veröffentlichungstag und Bekanntmachung des Hinweises auf die Patenterteilung: **03.10.1984**
(21) Anmeldenummer: 81101599.9
(22) Anmeldetag: 06.03.1981
(51) Int. Cl.: B01F 11/00, B01F 13/08, B01L 11/00

(54) **Vorrichtung zum Mischen einer Flüssigkeit in einem Untersuchungsröhrchen**
Device for mixing a liquid contained in a test tube
Appareil pour mélanger un liquide dans un tube à essai

(30) Priorität: 11.03.1980 SE 8001912
(43) Veröffentlichungstag der Anmeldung: 16.09.1981
(73) Patentinhaber: ELECTRO-NUCLEONICS, INC., Fairfield, NJ 07006 (US)
(72) Erfinder: Berglund, Erling, S-175 40 Järfälla (SE); Krook, Hans, Ing., S-191 43 Sollentuna (SE)
(74) Vertreter: Carminger, Lars

## Beschreibung

Die vorliegende Erfindung betrifft eine Vorrichtung zum Mischen einer Flüssigkeit in einem Untersuchungsröhrchen.

In vielen Fällen besteht ein Bedürfnis nach einem automatisch arbeitenden Gerät, durch das der Inhalt eines Untersuchungsröhrchens geschüttelt oder gerührt werden kann, um beispielsweise eine gleichmässige Verteilung der Konzentration oder Temperatur in einer Flüssigkeit zu erreichen, um verschiedene flüssige Bestandteile zu mischen oder um Ablagerungen zu verhindern. Die bisher bekannten Vorrichtungen zu diesem Zweck können im wesentlichen in drei Kategorien unterteilt werden. Zu der ersten Kategorie gehören Geräte, die einen stab- oder drahtartigen Rührer oder Mischer aufweisen, der in den Inhalt eines Untersuchungsröhrchens eingetaucht und in eine Vibrations- oder Oszillationsbewegung versetzt werden kann. Die Konstruktion und Betriebsweise einer derartigen Einrichtung sind allerdings relativ kompliziert, wenn sie in einem Gerät benutzt wird, in dem, wie beispielsweise in einem automatisch arbeitenden Analysegerät, eine grosse Zahl von Untersuchungsröhrchen automatisch nacheinander in eine Position gebracht werden sollen, in der die Vermischung des Inhalts der Untersuchungsröhrchen bewirkt werden soll. Darüber hinaus besteht bei solchen Geräten ein erhebliches Risiko, dass das Rührerbauteil beim Hineinfahren in und Zurückziehen aus aufeinanderfolgenden Teströhrchen Tröpfchen vom Inhalt eines Teströhrchens mitnimmt und diese Tröpfchen in das nächste Teströhrchen verschleppt, wodurch die Proben in den verschiedenen Teströhrchen verunreinigt werden.

Die zweite Kategorie betrifft Einrichtungen, bei denen jedes Teströhrchen ein bewegliches Rührerbauteil aus magnetisierbarem Material oder in Form eines Permanentmagneten einschliesst, der durch ein ausserhalb des Untersuchungsröhrchens erzeugtes sich änderndes magnetisches Feld in Rotation oder in anderer Weise in Bewegung versetzt werden kann (siehe DE-A-2 201 204 und DE-1 638 968). Das magnetische Feld wird beispielsweise durch Elektromagneten oder einen rotierenden Permanentmagneten erzeugt. Das Vorhandensein eines besonderen Rührkörpers in dem Untersuchungsröhrchen führt zu erheblichen Schwierigkeiten beim Reinigen des Röhrchens, wodurch das Risiko einer gegenseitigen Verunreinigung verschiedener Proben erhöht wird. Darüber hinaus dürfte es in vielen Fällen schwierig sein, eine zufriedenstellende Bewegung des Rührers zu erreichen. Die Verwendung eines rotierenden Permanentmagneten ausserhalb des Untersuchungsröhrchens zum Antrieb des in dem Röhrchen untergebrachten Rührkörpers hat weiterhin den Nachteil, dass bewegliche Teile unmittelbar ausserhalb des Untersuchungsröhrchens notwendig sind, was in manchen Fällen erhebliche Schwierigkeiten macht, da es erstrebenswert ist, wenn das Untersuchungsröhrchens in einem Thermostatisierungsbad eingetaucht ist, während sein Inhalt vermischt wird.

Die dritte Kategorie betrifft Einrichtungen, die einen mechanischen Vibrations- oder Schüttelmechanismus haben, der mechanisch mit dem Untersuchungsröhrchen verbunden ist, um dieses einer Vibrations- oder Schüttelbewegung zu unterwerfen (siehe US-A-4 042 218). Auch bei einem derartigen Gerät sind mechanisch bewegliche Teile unmittelbar ausserhalb des Untersuchungsröhrchens mit den zuvor erwähnten Nachteilen notwendig. Es dürfte ausserdem häufig schwierig sein, das Untersuchungsröhrchen in einfacher und zuverlässiger Art und Weise mit der Vibrationseinrichtung mechanisch zu koppeln. Dies trifft insbesondere zu bei den zuvor erwähnten automatisch arbeitenden Analysegeräten, bei denen eine Möglichkeit bestehen muss, eine Vielzahl von Untersuchungsröhrchen nacheinander zu der Vibrationseinrichtung zu transportieren und aufeinanderfolgende Untersuchungsröhrchen vorübergehend damit zu verbinden.

Aufgabe der vorliegenden Erfindung ist es daher, eine Vorrichtung der eingangs näher bezeichneten Art zu schaffen, mit deren Hilfe der Inhalt eines Untersuchungsröhrchens wirkungsvoll gemischt werden kann. Die Vorrichtung soll die Verwendung eines Rührkörpers oder von Rührelementen in dem Untersuchungsröhrchen selbst vermeiden und keine beweglichen Teile ausserhalb des Untersuchungsröhrchens oder mechanische Verbindungen irgendwelcher Art zwischen dem Untersuchungsröhrchen und äusseren vibrierenden Elementen erfordern.

Erfindungsgemäss besteht die Vorrichtung der eingangs näher bezeichneten Art aus: einem Untersuchungsröhrchen und einem ringförmigen Halter, in dem das Untersuchungsröhrchen mittels eines Flansches, der sich von dem Untersuchungsröhrchen auswärts erstreckt und der auf dem ringförmigen Halter ruht und derart aufgehängt ist, dass das Untersuchungsröhrchen aus einer im wesentlichen vertikalen Ruhelage nach allen Richtungen schwingen kann, wobei die maximale Ausschwingung beschränkt ist; einem magnetischen Bauteil, das an der Aussenseite am unteren Ende des Untersuchungsröhrchens befestigt ist; mindestens drei stationär angeordneten Elektromagneten mit jeweils einem ersten Pol und einem zweiten Pol, wobei die ersten Pole der Elektromagneten so angeordnet sind, dass ihre Polflächen in einer gemeinsamen, im wesentlichen horizontalen Ebene liegen, und zwar mit Abstand unterhalb des Unterendes des Untersuchungsröhrchens und im wesentlichen auf einem Kreis, durch dessen Zentrum die Achse des Untersuchungsröhrchens in der Ruhelage führt; und einer Steuereinrichtung, durch die die Elektromagnete in einer solchen Sequenz einschaltbar sind, dass aufgrund der magnetischen Wechselwirkung zwischen dem magnetischen Bauteil an dem Untersuchungsröhrchen und den ersten Polen der Elektromagneten eine im wesentlichen nutationsartige Rotation des Untersuchungsröhrchens um seine Ruhelage resultiert, wobei der Ruhepunkt der Nutationsbewegung im wesentlichen im Zentrum der ringförmigen Öffnung des Halters liegt. Es sei ausdrücklich hervorgehoben, dass der Begriff «magnetisch» hier so gebraucht ist, dass er sowohl permanentmagnetische als auch magnetisierbare Objekte umfasst.

Im folgenden wird die Erfindung anhand eines in der Zeichnung mehr ins Einzelne gehend dargestellten bevorzugten Ausführungsbeispiels weiter beschrieben. Es zeigt:
Fig. 1 eine schematische Seitenansicht, teilweise im Schnitt, von einer erfindungsgemässen Vorrichtung und
Fig. 2 eine Schnittdarstellung entlang der Linie 11-11 in Fig. 1 zur verdeutlichung der relativen Position der Pole des Elektromagneten.

Die in den Figuren beispielhaft dargestellte Ausführungsform der erfindungsgemässen Vorrichtung ist zur Benutzung im Zusammenhang mit einem automatisch arbeitenden Analysegerät vorgesehen, bei dem eine grosse Anzahl von Untersuchungsröhrchen 1, von denen nur eines dargestellt ist, an der Peripherie eines teilweise dargestellten Drehtisches 2 angeordnet ist und vorwärts transportiert wird, wobei der Drehtisch sich um eine nicht dargestellte Rotationsachse dreht. Auf diese Weise können die Teströhrchen nacheinander an mindestens eine Position transportiert werden, in der sie vibriert oder herumgeschwenkt werden, um eine Durchmischung ihres Inhaltes zu bewirken.

Zu diesem Zweck hat der Drehtisch 2 an seiner Peripherie ringförmige Öffnungen 3, deren Anzahl der Anzahl der Untersuchungsröhrchen entspricht, die er tragen soll. Durch diese Öffnungen 3 können sich die Untersuchungsröhrchen 1 erstrecken. Jedes Untersuchungsröhrchen 1 hat in der Nähe seines offenen Endes einen als umlaufende Lippe ausgebildeten Flansch 4, der auf der Kante der zugehörigen Öffnung 3 ruht. Vorteilhafterweise ist die Unterseite der Lippe 4 ebenso wie die Kante der zugehörigen Öffnung 3 konisch abgeschrägt. Der Durchmesser der Öffnungen 3 ist grösser als der Aussendurchmesser der Untersuchungsröhrchen 1. Dadurch kann das Teströhrchen 1 aus seiner in der Figur durch die strichpunktierte Linie 5 dargestellten vertikalen Ruheposition in alle Richtungen frei schwingen. Das Untersuchungsröhrchen 1 weist vorteilhafterweise ausserdem eine weitere umlaufende ringförmige Lippe 6 auf, die so auf dem Untersuchungsröhrchen angeordnet ist, dass sie sich mit einem gewissen Mindestabstand unterhalb der unteren Oberfläche des Drehtisches 2 befindet und somit mit dieser unteren Oberfläche dergestalt zusammenwirkt, dass die maximale Ausschwingung des Untersuchungsröhrchens 1 auf eine maximal zulässige Schräglage beschränkt ist, die in der Fig. 1 durch die beiden strichpunktierten Linien 7 angedeutet ist. Das Untersuchungsröhrchen 1, das an dem Drehtisch 2 aufgehängt ist, kann beispielsweise in einem Thermostatisierungsbad 8 eingetaucht sein, welches in der Zeichnung nur teilweise dargestellt ist und dem Zweck dient, den Inhalt der Untersuchungsröhrchen bei einer bestimmten Temperatur konstant zu halten.

Um die Untersuchungsröhrchen in eine Schwingbewegung versetzen zu können und somit deren Inhalt zu mischen oder umzurühren, besitzt jedes Untersuchungsröhrchen an seinem geschlossenen Ende, genauer gesagt an dessen äusserer Oberfläche, eine festangebrachte Scheibe oder Platte 9 aus einem magnetisierbaren Material. An der Stelle, an der die Untersuchungsröhrchen oszilliert werden sollen, sind vier Elektromagneten 10, 11, 12 und 13 (von denen nur die Elektromagneten 10 und 11 in der Fig. 1 sichtbar sind) angeordnet. Wie man aus Fig. 1 ersehen kann, sind die Elektromagneten unterhalb des Bodens 14 des Bades 8 angeordnet, wobei ihre Eisenkerne, beispielsweise 11a, sich durch den Boden 14 des Bades 8 erstrecken. Auf der oberen Oberfläche des Bodens 14 befindet sich zu jedem Kern jeweils die eine, als Verankerungsplatte ausgebildete Polfläche 10b, 11b, 12b und 13b. Die gegenüberliegenden Enden der Kerne der verschiedenen Magneten sind mit einem gemeinsamen magnetisierbaren Polstück 15 verbunden und können in besonders bevorzugter Weise eine Platine für eine gedruckte Schaltung oder ein ähnliches Element tragen, welches die Schaltungen zur Kontrolle der Erregung der Magneten beinhaltet. Wie aus Fig. 2 zu ersehen ist, ist jede Polfläche 10b, 11b, 12b, 13b jeweils in einer Ecke eines Quadrates angeordnet, dessen Zentrum unterhalb der Ruheposition der magnetisierbaren Platte 9 am Boden des Untersuchungsröhrchens 1 liegt, d.h. die Polflächen sind gleichmässig auf einem Kreis verteilt, durch dessen Zentrum die Mittellinie 5 des Untersuchungsröhrchens 1 in dessen Ruheposition verläuft.

Wenn das Untersuchungsröhrchen in Schwingungen oder Oszillationen versetzt werden soll, werden die Elektromagneten in einer vorbestimmten Reihenfolge eingeschaltet, und zwar dergestalt, dass zu einem bestimmten Zeitpunkt zwei jeweils benachbarte Polflächen 10b bis 13b gleichzeitig, aber mit jeweils entgegengesetzten Polaritäten, magnetisiert sind und das Paar der gleichzeitig magnetisierten Polflächen kontinuierlich in einer bestimmten Richtung auf dem Kreis verlagert wird, auf dem die Polflächen liegen. Wenn also beispielsweise zu einem bestimmten Zeitpunkt die Polflächen 10b und 11b gleichzeitig magnetisiert sind, wobei die Polfläche 10b die Polarität N und die Polfläche 11b die Polarität S hat, so werden im folgenden Zeitintervall die Polflächen 11b und 12b gleichzeitig magnetisiert, wobei die Polfläche 11b eine S-Polarität und die Polfläche 12b die Polarität N hat. In dem darauffolgenden Zeitintervall werden die Polflächen 12b und 13b simultan magnetisiert, wobei die Polfläche 12b die N-Polarität und die Polfläche 13b die S-Polarität aufweist. In dem darauffolgenden Zeitintervall schliesslich, dem letzten Magnetisierungsintervall einer Folge, werden die Polflächen 13b und 10b gleichzeitig magnetisiert, wobei die Polfläche 13b die S-Polarität und die Polfläche 10b die N-Polarität aufweist. Diese Folge, die bei der Einschaltung oder Erregung der verschiedenen Elektromagneten wiederholt wird und das Zusammenwirken zwischen den vorübergehend magnetisierten Polflächen und der magnetisierbaren Platte 9 am Boden des jeweiligen Untersuchungsröhrchens führt dazu, dass das Untersuchungsröhrchen oszilliert und dabei eine Nutationsbewegung ausführt, d.h. sich auf einer imaginären konischen Oberfläche bewegt, beispielsweise der durch die strichpunktierten Linien 7 angedeuteten Oberfläche, wobei sich der Scheitelpunkt im wesentlichen im Zentrum der Öffnung 3 der Platte 2 befindet. Als Ergebnis dieser Nutationsbewegung wird die Flüssigkeit in dem Untersuchungsröhrchen an dessen Wand entlang herumgeschleudert, wobei die Flüssigkeit sehr wirkungsvoll gemischt wird. Die Geschwindigkeit, mit der das Untersuchungsröhrchen bewegt wird, kann durch die Frequenz, mit der die Elektromagnete 10 bis 13 erregt werden, bestimmt werden. Auf diese Weise kann die Geschwindigkeit so eingestellt werden, dass eine möglichst wirksame Durchmischung erreicht wird.

Man erkennt leicht, dass bei der oben beschriebenen Reihenfolge der Erregung jeder der Elektromagneten 10 bis 13, jedesmal wenn er erregt wird, jeweils die gleiche Polarität hat. Dies ist besonders vorteilhaft, da dadurch die elektrische Schaltung zum sequenziellen Einschalten der Elektromagnete vereinfacht wird, jedoch ist es nicht unbedingt notwendig zum Betrieb des Gerätes. Die Polflächen 10b bis 13b der Elektromagneten können beispielsweise auch in der folgenden Reihenfolge magnetisch erregt werden:

Praktische Versuche haben jedoch ergeben, dass diese Ausführungsform des erfindungsgemässen Gerätes in manchen Fällen empfindlich gegenüber Unterschieden in der Grösse des Luftspaltes zwischen der magnetisierbaren Platte 9 an dem Untersuchungsröhrchen 1 und den Polflächen 10b bis 13b der Elektromagneten 10 bis 13 sein kann.

Dieses Problem wird vermieden, wenn gemäss einer anderen bevorzugten Ausführungsform der Erfindung die magnetisierbare Platte 9 am Boden des Untersuchungsröhrchens 1 durch einen platten- oder scheibenförmigen Permanentmagneten ersetzt wird, dessen magnetische Achse mit der Achse des Teströhrchens 1 zusammenfällt, d.h. der scheibenförmige Magnet hat einen seiner magnetischen Pole an seiner oberen Oberfläche und den zweiten magnetischen Pol mit der entgegengesetzten Polarität an seiner unteren Oberfläche.

Bei einer derartigen Ausführungsform des erfindungsgemässen Gerätes können die Elektromagneten 10 bis 13 bevorzugt in einer solchen Reihenfolge erregt werden, dass zu jedem Zeitpunkt ein einziger Elektromagnet, beispielsweise der Elektromagnet 10, mit Energie versorgt wird, so dass seine Polfläche 10b mit einer bestimmten Polarität magnetisiert ist, beispielsweise als Nordpol (N). Diese Erregung wird dann kontinuierlich in einer bestimmten Richtung um den Kreis der Elektromagneten 10 bis 13 herum verlagert. Die Reihenfolge der Magnetisierung der Polflächen 10b bis 13b kann beispielsweise folgende sein:

In dieser Tabelle werden Klammern benutzt, um anzuzeigen, dass die betreffende Polfläche die in Klammern angegebene Polarität annimmt, obwohl der Elektromagnet, zu dem sie gehört, zu dem jeweiligen Zeitpunkt nicht mit Energie versorgt wird. Dies ist darauf zurückzuführen, dass die Kerne der Elektromagneten 10 bis 13 an ihren unteren Enden durch ein magnetisierbares Polstück 15 miteinander verbunden sind. Wenn der scheibenförmige Permanentmagnet 9 am Boden des Untersuchungsröhrchens 1 so ausgerichtet ist, dass sein Südpol nach unten zu den Polflächen 10b bis 13b weist, so wird er zu der Polfläche hingezogen, die zu einem gegebenen Zeitpunkt mit N-Polarität magnetisiert ist. Im Ergebnis wird das Untersuchungsröhrchen 1 in eine Nutationsbewegung versetzt, wie weiter oben beschrieben wurde. Diese Bewegung ist bei dieser Ausführungsform der Erfindung jedoch definierter und weniger stark abhängig von der Grösse des Luftspaltes zwischen dem Permanentmagneten 9 und den Polflächen 10b bis 13b als bei der zuerst beschriebenen Ausführungsform des Gerätes.

Eine noch bessere und zuverlässigere Betriebsweise des Gerätes kann erreicht werden, wenn die Platte oder Scheibe 9 wie zuvor beschrieben als Permanentmagnet ausgeführt ist, aber die Elektromagneten 10 bis 13 in einer solchen Folge und mit solchen Polaritäten eingeschaltet werden, dass zu einem gegebenen Zeitpunkt zwei jeweils benachbarte Elektromagneten gleichzeitig mit einer solchen Stromrichtung mit Energie versorgt werden, dass ihre Polflächen die gleiche Polarität haben und das Paar von gleichzeitig erregten Elektromagneten kontinuierlich um den Kreis der Elektromagneten 10 bis 13 herumwandert. Die Magnetisierungsfolge der Polflächen 10b bis 13b ist in diesem Fall beispielsweise die folaende:

Die Klammern () werden hier mit der gleichen Bedeutung wie bei der vorhergehenden Tabelle benutzt. In diesem Fall wird der Permanentmagnet 9 an dem Untersuchungsröhrchen 1 zu jedem Zeitpunkt zu dem Polflächenpaar 10b bis 13b hingezogen, welches zu dem betreffenden Zeitpunkt mit der Polarität magnetisiert ist, die der unteren Oberfläche des Permanentmagneten entgegengesetzt ist. Dadurch wird das Untersuchungsröhrchen in eine Nutationsbewegung der zuvor beschriebenen Art versetzt. Man erkennt leicht, dass es in diesem Fall unwesentlich ist, welche Polarität der Permanentmagnet 9 an seiner unteren Oberfläche aufweist.

Obwohl die dargestellten und beschriebenen Ausführungsformen der Erfindung jeweils vier Elektromagneten 10 bis 13 aufweisen und sich diesezahl praktisch bewährt hat, sei ausdrücklich darauf hingewiesen, dass die Zahl der zur Anwendung kommenden Magneten grösser oder kleiner als vier, beispielsweise drei, fünf oder sechs sein kann. Das erfindungsgemässe Gerät kann auch in anderer Beziehung im Rahmen der Erfindung modifiziert werden. Es ist ausserdem leicht einzusehen, dass die erfindungsgemässe Vorrichtung auch in Verbindung mit anderen Apparaten als einem automatischen Analysegerät der in Fig. 1 schematisch dargestellten Art vorteilhaft verwendet werden kann.

## Patentansprüche

1. Vorrichtung zum Mischen einer Flüssigkeit, bestehend aus:
einem Untersuchungsröhrchen und einem ringförmigen Halter (2, 3), in dem das Untersuchungsröhrchen (1) mittels eines Flansches (4), der sich von dem Untersuchungsröhrchen (1) auswärts erstreckt und auf dem ringförmigen Halter (2, 3) ruht und derart aufgehängt ist, dass das Untersuchungsröhrchen (1) aus einer im wesentlichen vertikalen Ruhelage (5) nach allen Richtungen schwingen kann, wobei die maximale Ausschwingung beschränkt ist;
einem magnetischen Bauteil (9), das an der Aussenseite am unteren Ende des Untersuchungsröhrchens (1) befestigt ist;
mindestens drei stationär angeordneten Elektromagneten (10 bis 13) mit jeweils einem ersten Pol (10b bis 13b) und einem zweiten Pol, wobei die ersten Pole der Elektromagneten so angeordnet sind, dass ihre Polflächen in einer gemeinsamen, im wesentlichen horizontalen Ebene liegen, und zwar mit Abstand unterhalb des unteren Endes des Untersuchungsröhrchens (1) und im wesentlichen auf einem Kreis, durch dessen Zentrum die Achse (5) des Untersuchungsröhrchens (1) in der Ruhelage führt;
und einer Steuereinrichtung, durch die die Elektromagnete (10 bis 13) in einer solchen Sequenz einschaltbar sind, dass aufgrund der magnetischen Wechselwirkung zwischen dem magnetischen Bauteil (9) an dem Untersuchungsröhrchen (1) und den ersten Polen (10b bis 13b) der Elektromagneten eine im wesentlichen nutationsartige Rotation des Untersuchungsröhrchens um seine Ruhelage resultiert, wobei der Ruhepunkt der Nutationsbewegung im wesentlichen im Zentrum der ringförmigen Öffnung (3) des Halters (2) liegt.

2. Vorrichtung nach Anspruch 1, dadurch gekennzeichnet, dass das magnetische Bauteil (9) an dem Untersuchungsröhrchen (1) aus magnetisierbarem Material besteht und dass die Elektromagnete (10 bis 13) in einer solchen Sequenz und mit solcher Polarität angesteuert werden, dass zu jedem Zeitpunkt zwei jeweils benachbarte von den ersten Polen (10b bis 13b) simultan mit entgegengesetzter Polarität eingeschaltet werden und dass das Paar simultan eingeschalteter Elektromagneten kontinuierlich um den Kreis der ersten Pole herum verlagert wird.

3. Vorrichtung nach Anspruch 2, dadurch gekennzeichnet, dass eine gerade Zahl von Elektromagneten (10 bis 13) vorgesehen ist und jeder Elektromagnet (10 bis 13) bei jedem Einschalten mit der jeweils gleichen Polarität magnetisiert wird.

4. Vorrichtung nach Anspruch 1, dadurch gekennzeichnet, dass das magnetische Bauteil (9) an dem Untersuchungsröhrchen (1) ein Permanentmagnet ist, der so orientiert ist, dass seine magnetische Achse im wesentlichen mit der Achse des Untersuchungsröhrchens (1) zusammenfällt und dass die Elektromagnete (10 bis 13) in einer solchen Folge und mit einer solchen Polarität eingeschaltet werden, dass zu jedem Zeitpunkt einer der ersten Pole (10b bis 13b) mit einer ersten Polarität magnetisiert ist, während die übrigen ersten Pole mit der zweiten, entgegengesetzten Polarität magnetisiert sind und dass der erste Pol, der mit der ersten Polarität magnetisiert ist, kontinuierlich um den Kreis der ersten Pole herum verlagert wird.

5. Vorrichtung nach Anspruch 1, dadurch gekennzeichnet, dass das magnetische Bauteil (9) an dem Untersuchungsröhrchen (1) ein Permanentmagnet ist, der so orientiert ist, dass seine magnetische Achse im wesentlichen mit der Achse des Untersuchungsröhrchens (1) zusammenfällt und dass die Elektromagneten (10 bis 13) in einer solchen Folge und mit einer solchen Polarität eingeschaltet werden, dass zu jedem Zeitpunkt zwei jeweils benachbarte von den ersten Polen (10b bis 13b) simultan mit einer ersten Polarität magnetisiert sind, während die übrigen ersten Pole mit der zweiten entgegengesetzten Polarität magnetisiert sind und dass das Paar benachbarter erster Pole, das mit der ersten Polarität magnetisiert ist, kontinuierlich um den Kreis der ersten Pole herum verlagert wird.

6. Vorrichtung nach einem der Ansprüche 4 oder 5, dadurch gekennzeichnet, dass der Permanentmagnet (9) an dem Untersuchungsröhrchen (1) so orientiert ist, dass der Pol mit der zweiten Polarität den ersten Polen (10b bis 13b) der Elektromagneten (10 bis 13) näher ist.

7. Vorrichtung nach einem der Ansprüche 1 bis 6, dadurch gekennzeichnet, dass die zweiten Pole der Elektromagneten (10 bis 13) mit einem magnetisierbaren Polstück (15) in Kontakt stehen, welches allen Elektromagneten gemeinsam ist.

8. Vorrichtung nach einem der Ansprüche 1 bis 7, dadurch gekennzeichnet, dass die Elektromagnete (10 bis 13) Stabmagnete sind und parallel zueinander nebeneinander angeordnet sind.

9. Vorrichtung nach einem der Ansprüche 1 bis 8, dadurch gekennzeichnet, dass das magnetische Bauteil (9) als Platte ausgebildet ist, die an der Aussenseite des Bodens des Untersuchungsröhrchens (1) befestigt ist.

10. Vorrichtung nach einem der Ansprüche 1 bis 9, dadurch gekennzeichnet, dass der Flansch (4) an dem Untersuchungsröhrchen (1) eine konisch abgeschrägte Unterkante hat und dass die Kante des ringförmigen Halters (2, 3), der das Untersuchungsröhrchen (1) trägt, eine entsprechende konische Abschrägung aufweist.

11. Vorrichtung nach einem der Ansprüche 1 bis 10, dadurch gekennzeichnet, dass das Untersuchungsröhrchen (1) einen weiteren, äusseren ringförmigen Flansch (6) hat, der mit einem solchen Abstand von dem auf dem ringförmigen Halter (2, 3) ruhenden Flansch (4) angeordnet ist, dass sich dieser Flansch (6) in einem derartigen Abstand von der Unterseite des ringförmigen Halters (2, 3) befindet, dass er mit diesem Halter dergestalt zusammenwirkt, dass der Maximalbetrag, um den das Untersuchungsröhrchen (1) aus seiner Ruhelage (5) herausschwingen kann, beschränkt ist.

## Claims

1. An apparatus for stirring a liquid, comprising:
a test tube and an annular holder (2, 3) in which the test tube (1) is suspended by means of a flange (4) projecting ourwardly from the test tube (1) and resting against the annular holder (2, 3), in a manner such that the test tube (1) can be swung out- wardfy in all directions from a substantially vertical rest position (5), the maximum extent of the swinging motion being restricted;
a magnetic member (9) attached to the outside of the lower end of the test tube (1);
at least three stationarily arranged electromagnets (10 to 13) each having a first pole (10b to 13b) and a second pole, said first poles of the electromagnets being arranged in a manner such that their pole faces are located in a common, substantially horizontal plane at a distance beneath the lower end of the test tube (1) and substantially on a circle through the centre of which the axis (5) of the test tube (1) passes in said rest position; and
a control means by which the electromagnets (10 to 13) are energizable in a sequence such that the test tube, as a result of the magnetic interaction between the magnetic member (9) on the test tube (1) and said first poles (10b to 13b) of the electromagnets, is caused to effect a substantially nutational rotation around said rest position, the zero point of the nutational motion being located substantially in the centre of the circular hole (3) of the holder (2).

2. An apparatus according to Claim 1, characterized in that the magnetic member (9) on the test tube (1) comprises a magnetizable material, that the electromagnets (10 to 13) are activated in such a sequence and with such polarities that in each instant two mutually adjacent of said first poles (10b-13b) are energized simultaneously with opposite polarities, and thatthe pairofsimultaneously energized electromagnets is displaced continuously around the circle of said first poles.

3. An apparatus according to Claim 2, characterized in that an even number of electromagnets (10 to 13) are provided, and that each electromagnet (10 to 13) is magnetized with the same polarity at each energization.

4. An apparatus according to Claim 1, characterized in that the magnetic member (9) on the test tube (1) is a permanent magnet oriented such that its magnetic axis substantially coincides with the axis of the test tube (1), and that the electromagnets (10 to 13) are energized in such a sequence and with such polarities that in each instant one of said first poles (10b to 13b) is magnetized with a first polarity, while the remaining first poles are magnetized with the second, opposite polarity, and that the first pole, which is magnetized with said first polarity, is displaced continuously around said circle of the first poles.

5. An apparatus according to Claim 1, characterized in that the magnetic member (9) on the test tube (1) is a permanent magnet oriented such that its magnetic axis substantially coincides with the axis of the test tube (1), and that the electromagnets (10 to 13) are energized in such a sequence and with such polarities that in each instant two mutually adjacent of said first poles (10b to 13b) are magnetized simultaneously with a first polarity, while the remaining first poles are magnetized with the second, opposite polarity, and that the pair of mutually adjacent first poles, which is magnetized with said first polarity, is displaced continuously around said circle of said first poles.

6. An apparatus according to Claim 4 or 5, characterized in that the permanent magnet (9) on the test tube (1) is so oriented that the pole with said second polarity is closer to said first poles (10b to 13b) of the electromagnets (10 to 13).

7. An apparatus according to any one of Claims 1 to 6, characterized in that the second poles of the electromagnets (10 to 13) contact a magnetizable pole piece (15), which is common to all electromagnets.

8. An apparatus according to any one of Claims 1 to 7, characterized in that the electromagnets (10 to 13) are bar-magnets and are arranged side by side parallel with one another.

9. An apparatus according to any one of Claims 1 to 8, characterized in that the magnetic member (9) has the form of a plate, which is mounted on the outside of the bottom of the test tube (1).

10. An apparatus according to any one of Claims 1 to 9, characterized in that the flange (4) on the test tube (1) has a conically chamfered lower edge, and that the edge of the annular holder (2, 3) supporting the test tube (1) has a corresponding conical chamfer.

11. An apparatus according to any one of Claims 1 to 10, characterized in that the test tube (1) has a further, external, ringshaped flange (6), which is arranged at such a distance from the flange (4) resting on the annular holder (2, 3) that this flange (6) is located at a distance from the underside of the annular holder (2, 3) so as to co-act with said holder in a manner to restrict the maximum extent to which the test tube (1) can swing from its rest position (5).

## Revendications

1. Dispositif pour mélanger un liquide, constitué par:
un tube à essais et un support annulaire (2, 3), dans lequel le tube à essais (1) est suspendu par une collerette (4) qui s'étend du tube à essais (1) vers l'extérieur et repose sur le support annulaire (2, 3), de sorte que le tube à essais (1) peut osciller dans toutes les directions à partir d'une position de repos (5) sensiblement verticale, le débattement maximal étant limité;
un élément magnétique (9) qui est fixé sur le côté extérieur, à l'extrémité inférieure du tube à essais (1);
au moins trois électro-aimants (10 à 13) disposés fixes ayant chacun un premier pôle (10b à 13b) et un second pôle, les premiers pôles des électro-aimants étant disposés de telle sorte que leurs surfaces polaires se trouvent dans un plan commun sensiblement horizontal, à une certaine distance en dessous.de l'extrémité inférieure du tube à essais (1) et sensiblement sur un cercle par le centre duquel passe l'axe (5) du tube à essais (1) dans la position de repos;
et un dispositif de commande permettant de mettre en circuit les électro-aimants (10 à 13) dans une séquence telle qu'en raison de l'effet magnétique alterné entre l'élément magnétique (9) sur le tube à essais (1) et les premiers pôles (10b à 13b) des électro-aimants, il résulte une rotation du tube à essais autour de sa position de repos sensiblement analogue à une nutation, le point statique du mouvement de nutation se trouvant sensiblement au centre de l'ouverture annulaire (3) du support (2).

2. Dispositif selon la revendication 1, caractérisé en ce que l'élément magnétique (9) sur le tube à essais (1) est en un matériau magnétisable et que les électro-aimants (10-13) sont sélectionnés selon une séquence et avec une polarité telles qu'à chaque instant deux pôles respectivement adjacents parmi les premiers pôles (10b-13b) sont mis en circuit simultanément avec une polarité opposée, et que la paire d'électro-aimants mis en circuit simultanément est déplacée en continu autour du cercle des premiers pôles.

3. Dispositif selon la revendication 2, caractérisé en ce qu'on prévoit un nombre pair d'électro-aimants (10 à 13) et chaque électro-aimant (10 à 13) est magnétisé avec la même polarité à chaque mise en circuit.

4. Dispositif selon la revendication 1, caractérisé en ce que l'élément magnétique (9) sur le tube à essais (1) est un aimant permanent, orienté de telle sorte que son axe magnétique coïncide sensiblement avec l'axe du tube à essais (1) et que les électro-aimants (10 à 13) sont mis en circuit selon une séquence et avec une polarité telles qu'à chaque instant un des premiers pôles (10b à 13b) est magnétisé avec une première polarité, tandis que les autres premiers pôles sont magnétisés avec la seconde polarité opposée, et que le premier pôle magnétisé avec la première polarité est déplacé en continu autour du cercle des premiers pôles.

5. Dispositif selon la revendication 1, caractérisé en ce que l'élément magnétique (9) sur le tube à essais (1) est un aimant permanent qui est orienté de telle sorte que son axe magnétique coïncide sensiblement avec l'axe du tube à essais (1) et que les électro-aimants (10 à 13) sont mis en circuit selon une séquence et avec une polarité telles qu'à chaque instant deux pôles respectivement adjacents parmi les premiers pôles (10b à 13b) sont magnétisés simultanément avec une première polarité, tandis que les autres premiers pôles sont magnétisés avec la seconde polarité opposée, et que la paire de premiers pôles adjacents magnétisée avec la première polarité est déplacée en continu autour du cercle des premiers pôles.

6. Dispositif selon l'une des revendications 4 ou 5, caractérisé en ce que l'aimant permanent (9) sur le tube à essais (1) est orienté de telle sorte que le pôle avec la seconde polarité est plus près des premiers pôles (10b à 13b) des électro-aimants (10 à 13).

7. Dispositif selon l'une des revendications 1 à 6, caractérisé en ce que les seconds pôles des électro-aimants (10 à 13) sont en contact avec une pièce polaire (15) magnétisable, qui est commune à tous les électro-aimants.

8. Dispositif selon l'une des revendications 1 à 7, caractérisé en ce que les électro-aimants (10 à 13) sont des barreaux aimantés et sont disposés l'un à côté de l'autre et parallèles entre eux.

9. Dispositif selon l'une des revendications 1 à 8, caractérisé en ce que l'élément magnétique (9) est réalisé sous forme de plaque qui est fixée sur le côté extérieur du fond du tube à essais (1).

10. Dispositif selon l'une des revendications 1 à 9, caractérisé en ce que la collerette (4) sur le tube à essais (1) a une arête inférieure biseautée en oblique, et que l'arête du support annulaire (2, 3), qui porte le tube à essais (1), présente un biseautage conique correspondant.

11. Dispositif selon l'une des revendications 1 à 10, caractérisé en ce que le tube à essais (1) a une autre collerette extérieure annulaire (6) disposée à une distance telle de la collerette (4) reposant sur le support annulaire (2, 3) que cette collerette (6) se trouve à une distance du côté inférieur du support annulaire (2, 3) telle qu'elle coopère avec ce support de façon à limiter le débattement maximal dont peut osciller le tube à essais (1) à partir de sa position de repos (5).
